# FASCICULE DE BREVET EUROPEEN

(11) **EP 1 472 420 B1**
(45) Date de publication et mention de la délivrance du brevet: **11.04.2007**
(21) Numéro de dépôt: 03717382.0
(22) Date de dépôt: 07.02.2003
(51) Int. Cl.: E04B 1/344

(54) **STRUCTURE DYNAMIQUE TRIDIMENSIONNELLE A ASSEMBLAGE SOUPLE**
BEWEGLICH MONTIERTE, DYNAMISCHE DREIDIMENSIONALE KONSTRUKTION
FLEXIBLY ASSEMBLED THREE-DIMENSIONAL DYNAMIC STRUCTURE

(30) Priorité: 07.02.2002 FR 0201469
(43) Date de publication de la demande: 03.11.2004
(73) Titulaire: Gallix, Vincent, 30400 Villeneuve les Avignon (FR)
(72) Inventeur: Gallix, Vincent, 30400 Villeneuve les Avignon (FR)
(74) Mandataire: Roman, Michel
(86) Numéro de dépôt international: PCT/FR2003/000385
(87) Numéro de publication internationale: WO 2003/066983

(56) Documents cités:
- WO-A-00/12832
- US-A- 4 115 975
- US-B1- 6 321 503

## Description

La présente invention a pour objet une structure dynamique tridimensionnelle à assemblage souple. Une telle structure est connue du document WO-A-0012832.

Elle concerne le domaine industriel et commercial de la fabrication et de la diffusion d'articles destinés aussi bien à la réalisation d'objets décoratifs ou fonctionnels qu'a constituer l'ossature ou le squelette de certains éléments.

L'invention est relative à une structure déformable, du genre constituée d'éléments tubulaires articulés, reliés à des points de jonction, ou noeuds, et généralement configurés pour constituer essentiellement des éléments entrant dans la composition de structures portantes.

En raison de leur souplesse, les structures connues de ce type sont souvent instables.
Pour remédier à cet inconvénient, on a rajouté des profils métalliques ou magnétiques qui reprennent les noeuds et donnent la stabilité et le juste dimensionnement à la structure.
Malheureusement, l'utilisation de ces profils a pour conséquence l'accroissement du poids des structures et de leur coût.
De plus, les extrémités des tubes constitutifs sont réalisées avec des pièces rapportées comportant des parties, généralement en matière plastique, manquant de stabilité dans leur montage dans les noeuds.

Le dispositif selon la présente invention a pour objectif de remédier à cet état de choses. Il permet en effet de réaliser des structures simples ou complexes, légères, résistantes, simples à fabriquer et d'un prix de revient très bas comparativement à des réalisations similaires.

Ce dispositif, tel que défini par la revendication 1 annexée, est constitué d'un assemblage d'éléments allongés alternativement rigides et souples associés à des systèmes permettant de maîtriser la déformation de cet assemblage, les éléments souples étant agencés pour relier deux ou plusieurs éléments rigides.

Sur les dessins annexés, donnés à titre d'exemples non limitatifs de formes de réalisations conformes à la présente demande :
la figure 1 représente une partie de structure conforme à l'invention,
la figure 2 est un agrandissement du détail D1 de la figure précédente montrant une articulation en coupe axiale partielle,
la figure 3 représente une structure déformable comportant des éléments rigides articulés entre eux
et les figures 4 et 5 montrent des parties de structures dont les éléments souples sont raccordés à trois, respectivement quatre éléments rigides.

Le dispositif, figures 1 à 5, est formé d'une série d'éléments rigides 1 constitués de tubes ou d'éléments à extrémités creuses, articulés grâce à des éléments souples 2 reliant les extrémités des dits tubes ou éléments deux à deux.

Les éléments rigides 1 peuvent être réalisés dans tous les matériaux usuels tels que les métaux ou les matières synthétiques renforcées ou non de fibres, ou en matériaux naturels, ou encore en matériau de type composite. Pour certaines applications, ils pourront être constitués d'éléments en bois.

Les éléments souples 2 sont constitués de tronçons de câble acier de diamètre sensiblement égal au diamètre interne des tubes 1.
L'assemblage est réalisé en insérant les extrémités 3 de chaque élément souple dans le canal de deux éléments rigides 1.
Le câble constituant les éléments souples sera avantageusement revêtu d'une gaine 4 transparente ou non.

La structure tridimensionnelle sera constituée en articulant entre eux ou en reliant certains tubes 1, par exemple au moyen de pivots 5, de liens souples en boucle ou de tous autres moyens permettant de stabiliser l'assemblage, tels qu'entretoises ou liens reliant deux ou plusieurs éléments rigides 1 (figure 3).

Les éléments souples 2 pourront être agencés pour relier plus de deux éléments rigides 1.
Sur la figure 4, on peut voir l'assemblage de trois éléments rigides à l'aide de deux éléments souples 2, l'extrémité de l'un des éléments rigides 1' étant conçue pour recevoir deux éléments souples.
La figure 5 représente quatre éléments rigides assemblés grâce à deux éléments souples solidarisés en leur milieu au moyen d'un manchon 6 qui peut être remplacé par un anneau.

Les éléments souples 2, de préférence réalisés en câble acier s'insérant dans les éléments rigides, peuvent cependant être constitués de tout autre matériau déformable présentant un effet ressort comparable tendant à faire prendre à ces éléments une forme rectiligne lorsqu'ils sont libérés de toute contrainte. Ces éléments souples peuvent être formés de morceaux de tube, ou de ressorts hélicoïdaux, s'emmanchant sur les extrémités agencées à cet effet d'éléments rigides tubulaires ou non.

L'assemblage des éléments rigides 1 avec les éléments souples 2 peut être fixe ou réalisé de manière à permettre à tout ou partie des éléments rigides de pivoter selon leur axe longitudinal par rapport aux éléments souples (flèche F1, figure 1).

Selon une première variante d'exécution, la structure dynamique peut consister en un câble continu le long duquel sont enfilés et fixés des tronçons rigides tubulaires, ou comportant des zones revêtues d'une matière rigide (de type composite par exemple) ou traitées par bain dans un matériau métallique.

Selon une seconde variante d'exécution, la structure dynamique peut être constituée d'un seul élément monobloc d'une même matière traitée par des moyens physiques et/ou chimiques pour présenter alternativement des caractéristiques différentes selon les zones (déformable, non déformable).

La conception de la structure selon l'invention permet d'envisager un très grand nombre d'applications extrêmement variées, par exemple :
- Ressorts, vérins.
- Structures spatiales autodépliables pour espace et aéronautique.
- Tentes diverses, affûts de chasse, serres.
- Structures pour constructions légères.
- Antennes de télécommunication, pour radars.
- Barrières et clôtures diverses.
- Accastillage pour bateaux, à voiles ou non.
- Ossatures associées à des textiles, par exemple : sacs
- Écarteurs chirurgicaux et autres.
- Support pour objets divers tels que plat à coquillage, pour marchands ambulants, fleuristes.
- Piètement pour mobilier, tables, chaises, lampes, etc, pliable ou non.
- Bracelets, bijoux, montures de lunettes
- Dessous de plats.
- Armatures pour tubes, gaines, étuis en matériaux divers tels que matières plastiques et composites, bétons, etc.
- Structures de textiles techniques, filtres.
- Éléments de fixation nécessitant une déformation maîtrisée et limitée..
- Etc.....

Le positionnement des divers éléments constitutifs donne à l'objet de l'invention un maximum d'effets utiles qui n'avaient pas été, à ce jour, obtenus par des dispositifs similaires.

## Revendications

1. Structure dynamique tridimensionnelle à assemblage souple, ayant pour objet la réalisation d'articles destinés aussi bien à la réalisation d'objets décoratifs ou fonctionnels qu'à constituer l'ossature ou le squelette de certains éléments, ladite structure étant constituée d'un assemblage d'éléments allongés alternativement rigides (1) et souples (2) associés à un ou plusieurs moyens (5) permettant de stabiliser l'assemblage,
**se caractérisant par le fait que** l'assemblage est réalisé en reliant chaque élément souple (2) à au moins deux éléments rigides (1), l'extrémité de l'un des éléments rigides (1') recevant deux desdits éléments souples (2).

2. Structure dynamique selon la revendication 1, les éléments souples (2) étant constitués d'un matériau déformable présentant un effet ressort tendant à faire prendre aux dits éléments souples (2) une forme rectiligne lorsqu'ils sont libérés de toutes contraintes.

3. Structure dynamique selon l'une des revendications précédentes, **caractérisée en ce que** les éléments souples (2) sont réalisés en câble acier revêtu d'une gaine (4) transparente ou non, les éléments rigides (1) sont constitués de tubes ou d'éléments à extrémités creuses, l'assemblage étant réalisé en insérant les extrémités (3) de chaque élément souple (2) dans le canal de deux éléments rigides (1).

4. Structure dynamique selon l'une des revendications précédentes, **caractérisée en ce qu'**une partie ou la totalité des assemblages entre éléments rigides (1) et éléments souples (2) est réalisée de manière à permettre à l'élément rigide de pivoter (flèche F1) selon son axe longitudinal par rapport à l'élément souple.

5. Structure dynamique selon l'une des revendications précédentes, **se caractérisant par le fait qu'**elle est constituée d'au moins un câble continu le long duquel sont enfilés et fixés des tronçons tubulaires rigides.

6. Structure dynamique selon la revendication 1, **se caractérisant par le fait que** les éléments souples (2) sont formés de morceaux de tube ou de ressorts hélicoïdaux s'emmanchant sur les extrémités d'éléments rigides (1) tubulaires ou non.

7. Structure dynamique selon la revendication 1, **se caractérisant par le fait qu'**elle est constituée d'un seul élément monobloc d'une même matière traitée par des moyens physiques et/ou chimiques pour présenter alternativement des caractéristiques différentes selon les zones, de façon à ce que lesdites zones soient successivement déformables et non déformables.

8. Structure dynamique selon la revendication 7, **se caractérisant par le fait qu'**elle comporte des zones revêtues d'une matière rigide ou traitées par bain dans un matériau métallique.

9. Structure dynamique selon l'une quelconque des revendications précédentes, **se caractérisant par le fait que** certains éléments rigides (1) sont articulés ou reliés entre eux au moyen de pivots (5), de liens souples en boucle ou de tout autre moyen permettant de stabiliser l'assemblage, tels qu'entretoises ou liens reliant deux ou plusieurs éléments rigides (1).

## Claims

1. Three-dimensional dynamic structure of flexible assembly used for the purposes of making articles both for use in decorative or functional objects, as well as to constitute a frame or skeleton for certain elements, the said structure consisting of an assembly of long elements alternately rigid (1) and flexible (2) associated with one or more means (5) for stabilizing the assembly,
**characterized in that** the assembly involves connecting each flexible element (2) to at least two rigid elements (1), the end of one the rigid elements (1') receiving two of the said flexible elements (2).

2. Dynamic structure according to claim1, in which the flexible elements (2) consist of a deformable material with a spring action so that said flexible elements (2) will adopt a rectilinear form when they are released from any stress.

3. Dynamic structure according to one of the preceding claims, **characterized in that** flexible elements (2) are made of steel cable covered with a sheath (4), which may be transparent or not, rigid elements (1) consist of tubes or elements with hollow ends, assembled by inserting ends (3) of each flexible element (2) into the channel of two rigid elements (1.).

4. Dynamic structure according to one of the preceding claims, **characterized in that** part or all of the assemblies between rigid elements (1) and flexible elements (2) is/are executed so as to allow the rigid element to swivel (arrow F1) along its longitudinal axis relative to the flexible element.

5. Dynamic structure according to one of the preceding claims, **characterized in that** it consists of at least one continuous cable on which are threaded and secured rigid tubular sections.

6. Dynamic structure according to claim 1, **characterized in that** flexible elements (2) are made of pieces of tubing or helicoidal springs fitting onto the ends of rigid elements (1), whether tubular or not.

7. Dynamic structure according to claim 1, **characterized in that** it consists of a single element in one piece of a same material treated by physical and/or chemical means in order to present the different characteristics alternately according to the zones, so that the aforementioned zones are successively deformable and non-deformable.

8. Dynamic structure according to claim 7, **characterized in that** it includes zones lined with a rigid material or treated by bath in a metallic material.

9. Dynamic structure according to any of the preceding claims, **characterized in that** certain rigid elements (1) are hinged or connected between them by means of pivots (5), flexible ties forming loops or any other means to stabilize the assembly, such as struss or ties connecting two or several rigid elements (1).

## Patentansprüche

1. Dreidimensionale, bewegliche, flexibel zusammengefügte Struktur zur Herstellung von Artikeln für dekorative oder funktionale Zwecke sowie zur Herstellung von Tragstrukturen oder Skeletten für bestimmte Elemente, wobei die genannte Struktur aus mehreren länglichen, abwechselnd steifen (1) und flexiblen (2), einem oder mehreren, die Baugruppe stabilisierenden Mitteln (5) zugeordneten Elementen zusammengesetzt ist,
**gekennzeichnet dadurch, dass** die Baugruppe **dadurch** entsteht, dass jedes flexible Element (2) mit mindestens einem steifen Element (1) derart verbunden ist, dass jedes der steifen Elemente (1') an seinem Ende jeweils zwei der flexiblen Elemente (2) aufnimmt.

2. Bewegliche Struktur gemäss Anspruch 1, bei dem die flexiblen Elemente (2) aus einem verformbaren, federnden Material bestehen, das den flexiblen Elemente (2) eine geradlinige Form verleiht, wenn diese keinen Kräften ausgesetzt sind.

3. Bewegliche Struktur gemäss einem der vorstehenden Ansprüche, **gekennzeichnet dadurch, dass** die flexiblen Elemente (2) aus einem Stahlseil bestehen, das mit einer transparenten Schutzhülle (4) umgeben sein kann, dass die steifen Elemente (1) aus Rohren oder Elementen mit hohlen Enden bestehen, und dass die Baugruppe durch Einführen der Enden (3) jedes flexiblen Elementes (2) in den Kanal von zwei steifen Elementen (1) gebildet wird.

4. Bewegliche Struktur gemäss einem der vorstehenden Ansprüche, **gekennzeichnet dadurch, dass** die Fügestellen alle oder teilweise zwischen den steifen Elementen (1) und den beweglichen Elementen (2) so ausgebildet sind, dass das steife Element in bezug auf das flexible Element um seine Längsachse schwenkbar (Pfeil F1) ist.

5. Bewegliche Struktur gemäss einem der vorstehenden Ansprüche, **gekennzeichnet dadurch, dass** sie aus mindestens einem durchgehenden Seil besteht, auf dem die steifen, rohrförmigen Abschnitte aufgezogen und befestigt sind.

6. Bewegliche Struktur gemäss Anspruch 1, **gekennzeichnet dadurch, dass** die flexiblen Elemente (2) aus Rohrabschnitten oder Spiralfedern bestehen, die auf die steifen Elemente (1), die rohrförmig sein können, aufgesteckt werden.

7. Bewegliche Struktur gemäss Anspruch 1, **gekennzeichnet dadurch, dass** sie aus einem monolithischen Element aus einem einzigen Werkstoff besteht, der mit physikalischen und/oder chemischen Mitteln so behandelt wurde, dass aufeinanderfolgende Zonen mit unterschiedlichen Merkmalen entstehen, in der Weise, dass die genannten Zonen abwechselnd verformbar und nicht verformbar sind.

8. Bewegliche Struktur gemäss Anspruch 7, **gekennzeichnet dadurch, dass** sie mit einer Beschichtung aus einem steifen Werkstoff versehene, oder in einem Metallbad behandelte Zonen besitzt.

9. Bewegliche Struktur gemäss einem der vorstehenden Ansprüche, **gekennzeichnet dadurch, dass** einige steife Elemente (1) über Gelenke (5), durch flexible, schleifenförmige Bindeglieder oder sonstige Mittel miteinander schwenkbar verbunden sind, so dass die Baugruppe stabilisiert werden kann, zum Beispiel Zwischen- oder Bindeglieder, die zwei oder mehrere steife Elemente (1) verbinden.
